# EUROPÄISCHE PATENTSCHRIFT

(11) **EP 4 094 281 B1**
(45) Veröffentlichungstag und Bekanntmachung des Hinweises auf die Patenterteilung: **27.08.2025**
(21) Anmeldenummer: 21708144.7
(22) Anmeldetag: 15.02.2021
(51) Int. Cl.: H01H 1/62

(54) **TRENNVORRICHTUNG UND SCHUTZGASISOLIERTE MITTELSPANNUNGS-LEISTUNGSSCHALTANLAGE**
DISCONNECTING DEVICE AND PROTECTIVE-GAS-INSULATED MEDIUM-VOLTAGE POWER SWITCHGEAR
DISPOSITIF DE DÉCONNEXION ET APPAREIL DE COMMUTATION DE PUISSANCE DE TENSION MOYENNE ISOLÉ PAR GAZ PROTECTEUR

(30) Priorität: 12.03.2020 DE 102020203190
(43) Veröffentlichungstag der Anmeldung: 30.11.2022
(73) Patentinhaber: Siemens Aktiengesellschaft, 80333 München (DE)
(72) Erfinder: KERN, Stefan, 60431 Frankfurt am Main (DE); BUSS, Torben-Roland, 65795 Hattersheim am Main (DE)
(74) Vertreter: Siemens Patent Attorneys
(86) Internationale Anmeldenummer: PCT/EP2021/053613
(87) Internationale Veröffentlichungsnummer: WO 2021/180424

(56) Entgegenhaltungen:
- DE-A1- 2 547 469
- DE-B3- 102004 056 622
- GB-A- 1 125 734
- GB-A- 569 088

## Beschreibung

Die Erfindung betrifft einen Trennschalter nach dem Oberbegriff des Anspruchs 1 sowie eine schutzgasisolierte Mittelspannungs-Leistungsschaltanlage nach Anspruch 6.

Schutzgasisolierte Mittelspannungs-Leistungsschaltanlagen sind beispielsweise aus der Produktbroschüre "Leistungsschalter-Festeinbauanlagen, Typ 8DA und 8DB bis 40,5 kV, gasisoliert", Katalog HA 35.11 2006, Siemens AG, Bestell-Nr.: E50001-K1435-A101-A9, bekannt. Auf den Seiten 14 bis 18 sind Beispiele für Schaltanlagen dargestellt, die für jede Phase der Mittelspannung eine separate Schaltanlage aufweisen. Jede Schaltanlage ist in einem fluiddichten Gehäuse angeordnet und mit dem Schutzgas Schwefelhexafluorid elektrisch isoliert. Als Leistungsschalter ist eine Vakuumschaltröhre vorgesehen. In Reihe dazu ist ein Dreistellungs-Trennschalter mit den Schaltpositionen Aus, Ein und Erde geschaltet. In der Schaltposition Ein verbindet der Trennschalter die Vakuumschaltröhre elektrisch mit einer Sammelschiene.

Auf Seite 18 der Broschüre ist im zweiten Bild von oben ist die Schaltposition Ein abgebildet. Dabei weist der Trennschalter mehrere Kontakte auf, die als paarweise angeordnete Kontaktfinger ausgebildet sind, wobei zwischen den Paaren von Kontaktfingern ein Spalt zur Aufnahme eines mit der Sammelschiene verbundenen Gegenkontakts ausgebildet ist. Es sind vier Paare von Kontaktfingern vorgesehen, so dass entsprechend der hohen zu schaltenden Ströme acht Kontaktpunkte zwischen den Kontaktfingern und dem Gegenkontakt ausgebildet werden. Die Kontaktfinger sind in einem Käfig bzw. Kasten als Haltevorrichtung angeordnet, aus dem die Kontaktfinger herausragen. Zur Ausbildung einer Andruckkraft an den Gegenkontakt ist eine erste Federeinrichtung vorgesehen, die die Kontaktfinger an den Gegenkontakt zur Ausbildung einer elektrisch gut leitenden Verbindung anpresst.

Gasisolierte Mittelspannungsschaltanlagen mit stromführenden Bauteilen müssen, wie jedes elektrische Gerät, gekühlt werden, um die durch den Widerstand erzeugte Verlustleistung abzuführen. Dies erfolgt im Wesentlichen durch Überführung der Verlustwärme in das Schutzgas, also mittels Konvektion. Die Wärme wird über das metallische Gehäuse der Schaltanlage an die Umgebung abgegeben. Hohe Ströme und Widerstände führen zu hoher Verlustleistung, was die Temperatur innerhalb der Schaltanlage erhöht. An Kontaktstellen gibt es hierbei normative Grenzwerte einzuhalten. Dies begrenzt die Höhe der möglichen Ströme, damit ein sicherer Betrieb der metallisch gekapselten, gasisolierten Schaltanlage sichergestellt ist. Neben der Wärmeabfuhr durch die innen befindliche Atmosphäre der Kapselung durch Konvektion dienen auch nicht stromführende Bauteile der Wärmeabfuhr durch Konduktion, um die Wärme an verfügbaren Grenzbereichen zu den Gehäuseteilen zu übergeben, welche diese schließlich an die Umgebung abführen. Normativ sind die Temperaturgrenzbereiche für entsprechende Schnittstellen und Verbindungsvarianten festgelegt und dürfen z.B. nach der Norm IEC 62271-1, Edition 20.0 2017-7, nicht überschritten werden.

Am Kontaktübergangspunkt der beweglichen Kontaktfinger zum Festkontakt kommt es durch die Strompfadverengung zu hohen Kontaktwiderständen. Diese bewirken mit dem hohen Strom eine hohe Verlustleistung und erzeugen hohe Temperaturen an den Kontaktfingern und dem Festkontakt. Die o.g. Norm IEC 62271-1 sieht beispielsweise für die Kontaktfinger auf den Seiten 64 und 65 vor, dass die Kontakte bei Einsatz von Schwelhexafluorid als NOT-OXIDIZING-GAS (NOG, siehe "Point 5" auf Seite 67) und einer Umgebungstemperatur von maximal 40°C eine Höchsttemperatur von 115°C erreichen dürfen, wenn die Kontakte aus reinem Kupfer bestehen oder auch mit Silber- oder Nickelbeschichtung versehen werden. Die Umgebungstemperatur muss hierbei berücksichtigt werden, weil ein Wärmetransport stets von einer Temperaturdifferenz im Gehäuseinneren zur Umgebung abhängt. Andere Normen wie der in den USA gültige IEEE Standard C37.100.1-2018, Seite 28, sieht für die gleichen Bedingungen sogar nur eine Höchsttemperatur von 105°C vor. Die entsprechende in China gültige sogenannte GBT-Norm sieht ebenfalls 105°C vor.

Bisher wurden Maßnahmen zur Kühlung von besonders erhitzten Bauteilen durch Vergrößerung der Kühlflächen mittels zusätzlich montierten Kühlkörpern innerhalb der Anlagenkapselung realisiert. Es werden Materialien mit besonders guten Wärmeleiteigenschaften wie Aluminium oder Kupfer für die Kühlkörper eingesetzt. Die Wärme wird durch reine Konvektion und Wärmestrahlung an die Gehäuseteile abgegeben. Alternativ wird der Widerstand der Hauptstrombahn gesenkt und somit die entstehende Verlustleistung reduziert, was höhere Ströme ermöglich. Dies bedeutet jedoch meist eine Querschnittserhöhung im leitenden Hauptstrompfad, was bei einem vorgegebenen Bauraum nur sehr begrenzt möglich ist. Bei besonders hohen Strömen, wie z.B. einem gemäß o.g. Norm IEC 62271-1 zu prüfendem Strom von 3150A, kommt es im Inneren der Schaltanlagenkapselung zu hohen Temperaturen und eine aktive Kühlung des Gehäuses der Schaltanlage durch externe Ventilatoren könnte zur Einhaltung der vorgeschriebenen Temperaturgrenzen der Kontakte und anderer Bauteile notwendig sein.

Dagegen werden bewegliche Baugruppen wie Ventilatoren im Inneren des Gehäuses i.d.R. nicht vorgesehen, weil da weitere bewegliche Teile im Inneren grundsätzlich eine höhere Fehleranfälligkeit und damit ggf. geringere Lebensdauern und kürzere Wartungsintervalle erfordern. Aus diesem Grund lehnen Betreiber von Mittelspannungsschaltanlagen solche Konstruktionen ab.

Ferner sind die Druckschriften GB 569 088 A und DE 10 2004 056622 B3 bekannt, die sich mit Trennvorrichtungen für Schaltanlagen befassen.

An die Erfindung stellt sich die Aufgabe, ausgehend von bekannten Trennvorrichtungen eine Trennvorrichtung anzugeben, die eine vergleichsweise hohe Wärmeabgabe an die Umgebung gestattet und gleichzeitig kostengünstig zu fertigen ist.

Die Erfindung löst diese Aufgabe durch eine Trennvorrichtung gemäß Anspruch 1.

Bevorzugt ist der Trennschalter für den Einsatz in einer Mittelspannungs-Leistungsschaltanlage ausgebildet. Die sogenannte primäre Verteilebene für Mittelspannung weist dabei i.d.R. Spannungen zwischen 12 kV und 40,5 kV auf, was in solchen Anlagen z.B. eine Vakuumschalttechnik erforderlich macht. Hinzu kommen Trennschalter, die eine sichere galvanische Trennung gewährleisten.

Als Kontakte können beispielsweise paarweise angeordnete sogenannte Kontaktfinger vorgesehen sein. Je nach Höhe der erwartbar zu schaltenden Ströme kann zwischen einem einzigen Kontaktfinger bis hin zu fünf oder mehr Kontaktfingerpaaren eingesetzt werden.

Die erste Federeinrichtung kann beispielsweise eine Spiralfeder oder eine Tellerfeder aufweisen. Auch eine Blattfeder kann mit Vorteil eingesetzt werden. Die Federeinrichtung drückt oder zieht Kontakt und Gegenkontakt in der Schaltstellung EIN zusammen, um eine gute elektrische Leitfähigkeit zu gewährleisten. Es kann dabei bevorzugt eine Federeinrichtung pro Kontakt bzw. Kontaktfinger eingesetzt werden. Alternativ kann auch eine einzige Feder für alle Kontakte gewählt werden.

Die Haltevorrichtung positioniert die Kontakte innerhalb des Gehäuses und ist z.B. drehbar angebracht, um die verschiedenen Schaltpositionen einnehmen zu können.

Die erste Federeinrichtung und/oder die Haltevorrichtung sind bevorzugt aus einem nicht-magnetischen Material gebildet, um zusätzliche Erwärmung und Störeffekte durch Magnetfelder und induzierte Ströme zu vermeiden. Stahl und Eisen scheiden damit i.d.R. aus, während Kupfer oder Aluminium oder Messing auch wg. ihrer vergleichsweise geringen Kosten geeignet sind.

Die Haltevorrichtung kann beispielsweise als ein Kasten oder Käfig ausgebildet sein, der die Kontakte bzw. Kontaktfinger umgreift und federnd lagert.

Die Wärmeleitvorrichtung mit der zweiten Federeinrichtung ermöglicht es, durch Wärmeleitung an den Kontaktpunkten zwischen den Kontakten und dem Gegenkontakt entstehende Verlustwärme verbessert an die Haltevorrichtung abzuleiten. Dies erhöht zur Verfügung stehende Oberfläche zur Wärmeabstrahlung erheblich.

Es ist die Wärmeleitvorrichtung ausgebildet, mittels einer zweiten Federeinrichtung eine Andruckkraft zwischen der Haltevorrichtung und dem Kontakt herzustellen. Dies ist ein Vorteil, weil auf diese Weise eine Verbindung mit hoher Wärmeleitfähigkeit sichergestellt wird.

Die zweite Federeinrichtung ist aus einem nicht-magnetischen Material gebildet, um zusätzliche Erwärmung und Störeffekte durch Magnetfelder und induzierte Ströme zu vermeiden. Stahl und Eisen scheiden damit i.d.R. aus, während Kupfer oder Aluminium oder Messing auch wg. ihrer vergleichsweise geringen Kosten geeignet sind. Die zweite Federeinrichtung kann beispielsweise eine Spiralfeder oder eine Tellerfeder aufweisen. Auch eine Blattfeder kann mit Vorteil eingesetzt werden.

In einer bevorzugten Ausführungsform der erfindungsgemäßen Trennvorrichtung ist die Wärmeleitvorrichtung an der Haltevorrichtung angeordnet.

In einer bevorzugten Ausführungsform der erfindungsgemäßen Trennvorrichtung ist die Wärmeleitvorrichtung an dem Kontakt angeordnet. Beispielsweise kann der Kontakt als Kontaktfinger im Wesentlichen als flaches, quaderförmiges Werkstück aus Metall ausgebildet sein. Der Kontakt kann an seiner längsten Seite eine Ausnehmung zur Aufnahme der Wärmeleitvorrichtung mit der zweiten Federeinrichtung aufweisen, damit die Wärmeleitvorrichtung den benötigten Bauraum für den Kontakt in der Trennvorrichtung nicht unnötig stark erhöht. Die Wärmeleitvorrichtung wird entsprechend nur zur Überbrückung eines kleinen Spalts über die Kontur des Kontakts aus der Ausnehmung herausgepresst. Beispielsweise ist der Spalt kleiner als 10 mm, bevorzugt kleiner als 5 mm.

Es weist die Wärmeleitvorrichtung ein metallisches Kontaktmaterial auf. Aufgrund seiner hohen Wärmeleitfähigkeit ist mit Vorteil bevorzugt Kupfer, zumindest anteilig, für die Wärmeleitvorrichtung einzusetzen. Kupfer hat den weiteren Vorteil, dass es besonders kostengünstig durch Ultraschallschweißen befestigt werden kann. Alternativ kann zumindest anteilig Aluminium oder Messing eingesetzt werden.

Es weist das metallische Kontaktmaterial mehrere Litzenleiter auf. Litzenleiter haben den Vorteil, dass sie flexibel sind und entsprechend leicht von der zweiten Federeinrichtung gebogen und angepresst werden können. Bevorzugt können die Litzenleiter zu einem Litzenbündel zusammengefasst sein, z.B. durch Verdrehen. Alternativ können die Litzen im Bündel im Wesentlichen parallel vorliegen und an Ihrem freien Ende mit einer Verschlusskappe versehen oder verschweißt sein.

Es ist das metallische Kontaktmaterial zumindest teilweise aus Kupfer gebildet. Aufgrund seiner hohen Wärmeleitfähigkeit ist mit Vorteil bevorzugt Kupfer, zumindest anteilig, für die Wärmeleitvorrichtung einzusetzen. Kupfer hat den weiteren Vorteil, dass es besonders kostengünstig durch Ultraschallschweißen befestigt werden kann.

In einer bevorzugten Ausführungsform der erfindungsgemäßen Trennvorrichtung weist die Wärmeleitvorrichtung im Wesentlichen ein nicht-magnetisches Material auf. Hierdurch können eine zusätzliche Erwärmung und Störeffekte durch Magnetfelder und induzierte Ströme vermieden werden. Stahl und Eisen scheiden damit i.d.R. aus, während Kupfer oder Aluminium oder Messing nicht-magnetisch und besonders wg. ihrer vergleichsweise geringen Kosten geeignet sind.

Es sind mehrere Kontakte als paarweise angeordnete Kontaktfinger ausgebildet, wobei zwischen den Paaren von Kontaktfingern ein Spalt zur Aufnahme des Gegenkontakts ausgebildet ist.

In einer bevorzugten Ausführungsform der erfindungsgemäßen Trennvorrichtung ist die Trennvorrichtung als Dreistellungs-Trennvorrichtung mit den Schaltpositionen ERDE, AUS und EIN ausgebildet, wobei bei der Schaltposition EIN der mindestens eine Kontakt auf den Gegenkontakt gedrückt ist.

An die Erfindung stellt sich die Aufgabe, ausgehend von bekannten schutzgasisolierte Mittelspannungs-Leistungsschaltanlagen eine Schaltanlage anzugeben, die eine vergleichsweise hohe Wärmeabgabe an die Umgebung gestattet und gleichzeitig kostengünstig zu fertigen ist.

Die Erfindung löst diese Aufgabe durch eine schutzgasisolierte Mittelspannungs-Leistungsschaltanlage gemäß Anspruch 6.

Die Vakuumschaltanordnung umfasst beispielsweise eine Vakuumschaltröhre, um beim Trennen rasch eine Lichtbogenlöschung zu erreichen.

In einer bevorzugten Ausführungsform der erfindungsgemäßen schutzgasisolierten Mittelspannungs-Leistungsschaltanlage weist die Mittelspannungs-Leistungsschaltanlage ein fluiddichtes Gehäuse auf, das zur Befüllung mit einem Schwefelhexafluorid-freien elektrisch isolierenden Schutzgas ausgebildet ist. Beispielsweise kann sogenannte "Clean Air", also im Wesentlichen Feuchtigkeitsfreie Druckluft, oder ein Gemisch aus im Wesentlichen Stickstoff und Kohlenstoffdioxid, eingesetzt werden. Dies ist ein Vorteil, weil der Ersatz des klimaschädlichen Schwefelhexafluoridgases i.d.R. eine geringere elektrische Isolationsfähigkeit bedingt. Auch die Energieaufnahme und Energieabgabe ist oft vergleichsweise geringer. Somit kann mit Vorteil die erfindungsgemäße Lösung eingesetzt werden, um den Abtransport von Wärme von den Kontakten zum Gehäuse zu erleichtern. Durch den Einsatz der Wärmeleitvorrichtung ist die Anlage befähigt, durch Wärmeleitung die Verlustleistung an das kühlere Gehäuse sehr effizient abzugeben. Der Vorgang der Wärmeleitung findet unabhängig vom genutzten Isoliergas und eingestellten Gasdruck statt. Die Schaltanlagen können daher kosteneffizienter gestaltet und gleichzeitig können hohe Ströme übertragen werden.

In einer bevorzugten Ausführungsform der erfindungsgemäßen schutzgasisolierten Mittelspannungs-Leistungsschaltanlage ist die Trennvorrichtung mit einem elektrisch nicht-leitenden und nicht-magnetischen Haltemittel von dem Gehäuse beabstandet. Dies ist ein Vorteil, weil eine elektrische Isolierung des Strompfades vom Gehäuse sichergestellt wird. Das Haltemittel kann beispielsweise einen Kunststoff oder eine Keramik oder ein Gießharz aufweisen.

In einer bevorzugten Ausführungsform der erfindungsgemäßen schutzgasisolierten Mittelspannungs-Leistungsschaltanlage ist das Haltemittel für einem Wärmetransport von der Haltevorrichtung an das Gehäuse ausgebildet. Einerseits wird hierdurch eine Wärmeleitung nach außen ermöglicht, andererseits wird eine zusätzliche Möglichkeit geschaffen, Wärme über die Oberfläche des Haltemittels per Konvektion an das Schutzgas im Inneren abzugeben. Bevorzugt weist das Haltemittel eine Wärmeleitfähigkeit von mindestens 2,5 W/(m*K) auf. Besonders vorteilhaft ist eine Wärmeleitfähigkeit von mehr als 3,5W/(m*K).

In einer bevorzugten Ausführungsform der erfindungsgemäßen schutzgasisolierten Mittelspannungs-Leistungsschaltanlage ist das Haltemittel drehbar an dem Gehäuse angebracht und mittels einer außerhalb des Gehäuses angeordneten Antriebsvorrichtung bewegbar, um die Schaltpositionen ERDE, AUS und EIN der Trennvorrichtung einzustellen. Dies ist von Vorteil, weil diese Bauform einfach und lange erprobt ist. Es kann beispielsweise ein Motor für eine automatische Ansteuerung der Trennvorrichtung und/oder eine Handkurbel für manuellen Betrieb vorgesehen sein.

Zur besseren Erläuterung der Erfindung zeigen in schematischer Darstellung die
- Figur 1: einen bekannten 3-Stellungstrennschalter einer schutzgasisolierte Mittelspannungs-Leistungsschaltanlage, und
- Figur 2: ein erstes Ausführungsbeispiel einer erfindungsgemä-ßen Trennvorrichtung, und
- Figur 3: eine zweite Ansicht der Trennvorrichtung gemäß Figur 2, und
- Figur 4: Bestandteile einer demontierte Trennvorrichtung gemäß Figur 2, und
- Figur 5: ein erstes Ausführungsbeispiel einer Wärmeleitvorrichtung, und
- Figur 6: eine zweite schematische Ansicht der Wärmeleitvorrichtung gemäß Figur 5, und
- Figur 7: ein zweites Ausführungsbeispiel einer Wärmeleitvorrichtung, und
- Figur 8: ein zweites Ausführungsbeispiel einer erfindungsgemäßen Trennvorrichtung.

Für den Fachmann erschließt sich im Rahmen der vorangehenden Beschreibung und der nachfolgenden Darstellung von bevorzugten Ausführungsbeispielen, dass unterschiedliche Varianten der Ausführungsformen und Ausführungsbeispiele frei kombiniert werden können, um den erfindungsgemäßen Grundgedanken einer verbesserten Wärmeabfuhr von den Kontakten der Trennvorrichtung konstruktiv umzusetzen.

Die Figur 1 zeigt auszugsweise eine bekannte schutzgasisolierte Mittelspannungs-Leistungsschaltanlage mit einem fluiddichten Metallgehäuse 1 aus z.B. Aluminiumguss (Alsi10Mg) ab, das zur Befüllung mit einem elektrisch isolierenden Schutzgas ausgebildet ist. Eine Sammelschiene 2 ist mit einem Gegenkontakt 7 verbunden, der im Wesentlichen als ein flaches Schmiedeteil ausgebildet ist.

Die Trennvorrichtung 3 weist eine Haltevorrichtung 5 mit 4 Paaren Kontakten auf, die als sogenannte Trennfinger bzw. Kontaktfinger 6 ausgebildet sind. Dargestellt ist der eingeschaltete Zustand, bei dem die Kontakte 6 den Gegenkontakt 7 berühren und einen Strompfad über ein Gelenk 3 und einen Leiter 8 zum Vakuum-Leistungsschalter (nicht dargestellt) bereitstellt. Ein Erdkontakt 4 dient zum Erden der Trennvorrichtung bzw. des Vakuum-Leistungsschalters. Die Haltevorrichtung 5 mit den Kontakten 6 kann in einen halbkreisförmigen Bogen von der dargestellten Schaltposition EIN über AUS (Haltevorrichtung 5 lotrecht und in einer Achse mit Leiter 8) zu Erdkontakt 4 für die Schaltposition ERDE bewegt werden.

Figur 2 und Figur 3 zeigen zwei Ansichten einer erfindungsgemäßen Trennvorrichtung 6,9,10-16, die mit einem elektrisch nicht-leitenden und nicht-magnetischen Haltemittel 9 von dem Gehäuse 1 beabstandet ist. Das Haltemittel 9 ist für einem Wärmetransport von der Haltevorrichtung an das Gehäuse ausgebildet ist. Gleichzeitig stellt es eine große Oberfläche zur Wärmeabgabe per Konvektion an das umgebende Schutzgas bereit. Das Haltemittel 9 ist drehbar an dem Gehäuse angebracht. Es ist mittels einer außerhalb des Gehäuses angeordneten Antriebsvorrichtung 14 bewegbar, um die Schaltpositionen ERDE, AUS und EIN der Trennvorrichtung einzustellen. Es ist zusätzlich ein Gleitlager mit hoher Wärmeleitfähigkeit als Kontaktübergabepunkt zum Gehäuse vorgesehen.

Das Haltemittel 9 weist im Wesentlichen eine Schuhform auf; es verjüngt sich zum Gleitlager bzw. zur Antriebsvorrichtung 14 hin. Die Sohle 15 ist ausgeformt, um als Befestigung für eine kastenförmige Haltevorrichtung 11,12,13,14 für die acht Kontakte 6, die als Kontaktfinger mit Kontaktpunkten 10 für den Gegenkontakt ausgebildet sind, zu dienen. Jedes Paar von Kontaktfingern 6 ist durch einen Spalt beabstandet, der durch jeweils zwei erste Federeinrichtungen 13,14, die als Spiralfedern ausgebildet sind, überbrückt wird. Wird das Haltemittel 9 gedreht, so dreht sich die Haltevorrichtung 11 mit und schiebt die Kontaktfinger 6 an ihren Kontaktpunkten 10 auf einen Gegenkontakt. Die Haltevorrichtung 11 ist im Wesentlichen Kastenförmig ausgebildet und weist an dem den Kontaktpunkten 10 abgewandten Ende zwei Stege 12 auf; sie besteht aus Aluminiumguss (Alsi10Mg).

Figur 4 zeigt Bauteile einer zerlegten Trennvorrichtung, insbesondere Kontakte 6 mit den ersten Federeinrichtungen 13,16 und Kontaktpunkten 10. Befestigungsplatten 21,26 dienen zur Anbringung der Kontakte 6 in der Haltevorrichtung 11. Zur Wärmeabgabe per Konduktion weisen die Kontakte 6 jeweils eine Wärmeleitvorrichtung 22 auf, die im montierten Zustand die Haltevorrichtung 11 und die Kontakte verbindet.

Figur 5 zeigt eine erste Ausführungsform einer Wärmeleitvorrichtung 22, die einen ersten flachen Bereich 26, ein Bündel Litzendrähte aus Kupfer 23 und eine Abschlussklemme 24 aufweist. Die Abschlussklemme 24 führt die einzelnen Stränge des Litzenbündels wieder zusammen.

Figuren 6 und 7 zeigen eine schematische Detailansicht der Ausführungsform gemäß Figur 5. Der Kontaktfinger 22 weist einen Kontaktbereich 10 sowie eine Ausnehmung 33 an der längsten Kante des im Wesentlichen quaderförmigen Kontakts 22 auf. In der Ausnehmung 33 ist als zweite Federeinrichtung ein nicht magnetisches, metallisches Federblech - bevorzugt ein Kupferfederblech 25 - zur Klemmung des Kupferlitzenbandes 22 gegen die Käfig- bzw. Kasteninnenseite der Haltevorrichtung angeordnet. Es werden zur Verbindung von Kupferfederblech 25 und Kontaktfinger 22 Nieten 32 oder Schrauben verwendet. Kupferlitzenbänder weisen eine hohe Wärmeleitfähigkeit von ca. 370 W/(m*K) auf. Sie werden vorzugsweise durch das sehr kostengünstige Ultraschallschweißen am Anbringungspunkt 32 angeordnet. Alternativ kann auch das teurere Verfahren des Elektronenstrahlschweißen verwendet werden.

Die direkte Wärmeabfuhr durch Konduktion wird durch die neu eingesetzten Festkörper 22 innerhalb der Trennvorrichtung ermöglicht. Durch die große Oberfläche der Haltevorrichtung 11 bzw. des sogenannten Trennerkäfigs wird bereits eine mittlere einstellige Temperaturabsenkung an den Kontaktfingern 6 erreicht. Hinzu kommt die Überführung von Wärme über das Haltemittel 9 an das Gehäuse 1.

Die gleichzeitige Beibehaltung der Isolierung zum Strompfade stellt sicher, dass keine zusätzlichen Komponenten im kritischen dielektrischen Feldbereich verbaut werden müssen. Der Wärmetransport findet im sogenanntem Feldschatten statt, sodass keine weiteren konstruktiven Maßnahmen getroffen werden müssen, welche die Abstände zu den Gehäuseinnenseiten vergröBern. Diese Variante ist im Vergleich zu einer Ausgestaltung mit alternativen Kühlkörpern, welche meist außen auf die Gehäuseteile erwärmter Komponenten montiert werden, aufgrund der Komplexität der Montagereihenfolge kostenneutral zu betrachten.

Alternativ zur Flachfeder 25 könnten die Litzenbänder 22 mit der Haltevorrichtung 11 verschraubt werden, was jedoch einen höheren Montageaufwand bedeutet, weil typischerweise bis zu 10 Litzenbänder manuell verschraubt werden müssen.

Anstatt Litzenbändern 23 könnten alternativ per Widerstandsschweißen hergestellte Kupferlamellenbänder (kleine Strombänder) zum Einsatz kommen, welche verschraubt werden.

Figur 8 zeigt eine alternative Ausgestaltung der Trennvorrichtung, bei der die Wärmeleitvorrichtung mit Kupferlitzenband 22 und Federblech 25 an der Innenseite der Haltevorrichtung fest verbunden ist.

## Patentansprüche

1. Trennvorrichtung für eine schutzgasisolierte Mittelspannungs-Leistungsschaltanlage mit
mindestens einem Kontakt (6), der zur Ausbildung einer Andruckkraft an einen Gegenkontakt (7) eine erste Federeinrichtung (13,16) aufweist, und mit
einer Haltevorrichtung (11,12) für den Kontakt (6),
**dadurch gekennzeichnet, dass**
eine Wärmeleitvorrichtung (22,23,24,25,31,32,35) ausgebildet ist, die Haltevorrichtung (11,12) und den mindestens einen Kontakt (6) aneinander zu pressen, um einen Abtransport von Wärme von den Kontakten zu einem Gehäuse der schutzgasisolierten Mittelspannungs-Leistungsschaltanlage zu erleichtern, wobei mehrere Kontakte (6) als paarweise angeordnete Kontaktfinger ausgebildet sind, wobei zwischen den Paaren von Kontaktfingern ein Spalt zur Aufnahme des Gegenkontakts (7) ausgebildet ist, und dass
die Wärmeleitvorrichtung (22,23,24,25,31,32,35) ausgebildet ist, mittels einer zweiten Federeinrichtung (25) aus im Wesentlichen nicht-magnetischem Material eine Andruckkraft zwischen der Haltevorrichtung (11,12) und dem Kontakt (6) herzustellen, und dass
die Wärmeleitvorrichtung (22,23,24,25,31,32,35) mehrere Litzenleiter aufweist, die zumindest teilweise aus Kupfer gebildet sind.

2. Trennvorrichtung nach Anspruch 1, **dadurch gekennzeichnet, dass** die Wärmeleitvorrichtung (22,23,24,25,31,32,35) an der Haltevorrichtung (11,12) angeordnet ist.

3. Trennvorrichtung nach Anspruch 1, **dadurch gekennzeichnet, dass** die Wärmeleitvorrichtung (22,23,24,25,31,32,35) an dem Kontakt (6) angeordnet ist.

4. Trennvorrichtung nach einem der vorhergehenden Ansprüche, **dadurch gekennzeichnet, dass** die Wärmeleitvorrichtung (22,23,24,25,31,32,35) im Wesentlichen nicht-magnetisches Material aufweist.

5. Trennvorrichtung nach einem der vorhergehenden Ansprüche, **dadurch gekennzeichnet, dass** die Trennvorrichtung (6,9,10-16) als Dreistellungs-Trennvorrichtung mit den Schaltpositionen ERDE, AUS und EIN ausgebildet ist, wobei bei der Schaltposition EIN der mindestens eine Kontakt (6) auf den Gegenkontakt (7) gedrückt ist.

6. Schutzgasisolierte Mittelspannungs-Leistungsschaltanlage mit einer Vakuum-Schaltanordnung und einer Trennvorrichtung (6,9,10-16) gemäß einem der Ansprüche 1 bis 5.

7. Schutzgasisolierte Mittelspannungs-Leistungsschaltanlage nach Anspruch 6, **dadurch gekennzeichnet, dass** die Mittelspannungs-Leistungsschaltanlage ein fluiddichtes Gehäuse (1) aufweist, das zur Befüllung mit einem Schwefelhexafluorid-freien elektrisch isolierenden Schutzgas ausgebildet ist.

8. Schutzgasisolierte Mittelspannungs-Leistungsschaltanlage nach Anspruch 6, **dadurch gekennzeichnet, dass** die Trennvorrichtung (6,9,10-16) mit einem elektrisch nicht-leitenden und nicht-magnetischen Haltemittel (11) von dem Gehäuse (1) beabstandet ist.

9. Schutzgasisolierte Mittelspannungs-Leistungsschaltanlage nach Anspruch 8, **dadurch gekennzeichnet, dass** das Haltemittel (9) für einem Wärmetransport von der Haltevorrichtung (11) an das Gehäuse (1) ausgebildet ist.

10. Schutzgasisolierte Mittelspannungs-Leistungsschaltanlage nach einem der Ansprüche 6 bis 9, **dadurch gekennzeichnet, dass** das Haltemittel (11) drehbar an dem Gehäuse (1) angebracht ist und mittels einer außerhalb des Gehäuses (1) angeordneten Antriebsvorrichtung (14) bewegbar ist, um die Schaltpositionen ERDE, AUS und EIN der Trennvorrichtung (6,9,10-16) einzustellen.

## Claims

1. Disconnecting device for a protective-gas-insulated medium-voltage circuit-breaker switchgear, having
at least one contact (6), which has a first spring device (13, 16) for forming a pressure force on a counterpart contact (7), and having
a holding device (11, 12) for the contact (6),
**characterized in that**
a heat-conducting device (22, 23, 24, 25, 31, 32, 35) is configured to press the holding device (11, 12) and the at least one contact (6) against one another to facilitate removal of heat from the contacts to a housing of the protective-gas-insulated medium-voltage circuit-breaker switchgear, wherein multiple contacts (6) are in the form of contact fingers arranged in pairs, wherein a gap for receiving the counterpart contact (7) is formed between the pairs of contact fingers, and **in that** the heat-conducting device (22, 23, 24, 25, 31, 32, 35) is configured to produce a pressure force between the holding device (11, 12) and the contact (6) by means of a second spring device (25) composed of substantially non-magnetic material, and **in that**
the heat-conducting device (22, 23, 24, 25, 31, 32, 35) has multiple stranded conductors which are formed at least in part from copper.

2. Disconnecting device according to Claim 1, **characterized in that** the heat-conducting device (22, 23, 24, 25, 31, 32, 35) is arranged on the holding device (11, 12).

3. Disconnecting device according to Claim 1, **characterized in that** the heat-conducting device (22, 23, 24, 25, 31, 32, 35) is arranged on the contact (6).

4. Disconnecting device according to one of the preceding claims, **characterized in that** the heat-conducting device (22, 23, 24, 25, 31, 32, 35) has substantially non-magnetic material.

5. Disconnecting device according to one of the preceding claims, **characterized in that** the disconnecting device (6, 9, 10-16) is in the form of a three-position disconnecting device with the switching positions EARTH, OFF and ON, wherein, in the switching position ON, the at least one contact (6) is pressed onto the counterpart contact (7).

6. Protective-gas-insulated medium-voltage circuit-breaker switchgear having a vacuum switching arrangement and a disconnecting device (6, 9, 10-16) according to one of Claims 1 to 5.

7. Protective-gas-insulated medium-voltage circuit-breaker switchgear according to Claim 6, **characterized in that** the medium-voltage circuit-breaker switchgear has a fluid-tight housing (1) which is configured for filling with a sulphurhexafluoride-free electrically insulating protective gas.

8. Protective-gas-insulated medium-voltage circuit-breaker switchgear according to Claim 6, **characterized in that** the disconnecting device (6, 9, 10-16) is spaced apart from the housing (1) by way of an electrically non-conductive and non-magnetic holding means (11).

9. Protective-gas-insulated medium-voltage circuit-breaker switchgear according to Claim 8, **characterized in that** the holding means (9) is configured for heat transport from the holding device (11) to the housing (1).

10. Protective-gas-insulated medium-voltage circuit-breaker switchgear according to one of Claims 6 to 9, **characterized in that** the holding means (11) is rotatably mounted on the housing (1) and is movable by means of a drive device (14), which is arranged outside the housing (1), in order to set the switching positions EARTH, OFF and ON of the disconnecting device (6, 9, 10-16).

## Revendications

1. Dispositif de sectionnement pour une installation de distribution de puissance de la moyenne tension à isolation par du gaz de protection comprenant
au moins un contact (6), qui a, pour la constitution d'une force de poussée sur un contact (7) antagoniste, un premier dispositif (13, 16) à ressort, et comprenant
un dispositif (11, 12) de maintien du contact (6),
**caractérisé en ce qu'**
il est constitué un dispositif (22, 23, 24, 25, 31, 32, 35) de conduction de la chaleur, qui pousse l'un sur l'autre le dispositif (11, 12) de maintien et le au moins un contact (6), afin de faciliter une évacuation de la chaleur des contacts à un boîtier de l'installation de distribution de puissance de la moyenne tension à isolation par du gaz de protection, dans lequel plusieurs contacts (6) sont constitués sous la forme de doigts de contact montés par paire, dans lequel il est constitué, entre les paires de doigts de contact, un intervalle de réception du contact (7) antagoniste, et **en ce que**
le dispositif (22, 23, 24, 25, 31, 32, 35) de conduction de la chaleur est constitué pour produire, au moyen d'un deuxième dispositif (25) à ressort en un matériau essentiellement amagnétique, une force de poussée entre le dispositif (11, 12) de maintien et le contact (6), et **en ce que**
le dispositif (22, 23, 24, 25, 31, 32, 35) de conduction de la chaleur a plusieurs conducteurs torsadés, qui sont au moins en partie en cuivre.

2. Dispositif de sectionnement suivant la revendication 1, **caractérisé en ce que** le dispositif (22, 23, 24, 25, 31, 32, 35) de conduction de la chaleur est monté sur le dispositif (11, 12) de maintien.

3. Dispositif de sectionnement suivant la revendication 1, **caractérisé en ce que** le dispositif (22, 23, 24, 25, 31, 32, 35) de conduction de la chaleur est monté sur le contact (6).

4. Dispositif de sectionnement suivant l'une des revendications précédentes, **caractérisé en ce que** le dispositif (22, 23, 24, 25, 31, 32, 35) de conduction de la chaleur a du matériau essentiellement amagnétique.

5. Dispositif de sectionnement suivant l'une des revendications précédentes, **caractérisé en ce que** le dispositif (6, 9, 10 à 16) de sectionnement est constitué sous la forme d'un dispositif de sectionnement à trois positions ayant les positions de commutation TERRE, OUVERT et FERMÉ, dans lequel dans la position de commutation FERMÉ, le au moins un contact (6) est poussé sur le contact (7) antagoniste.

6. Installation de distribution de puissance de la moyenne tension à isolation par du gaz de protection comprenant un agencement de coupure sous vide et un dispositif (6, 9, 10 à 16) de sectionnement suivant l'une des revendications 1 à 5.

7. Installation de distribution de puissance de la moyenne tension suivant la revendication 6, **caractérisée en ce que** l'installation de distribution de puissance de la moyenne tension a un boîtier (1) étanche au fluide, qui est constitué pour être rempli d'un gaz de protection isolant électriquement exempt d'hexafluorure de soufre.

8. Installation de distribution de puissance de la moyenne tension suivant la revendication 6, **caractérisée en ce que** le dispositif (6, 9, 10 à 16) de sectionnement est, par un moyen (11) de maintien non conducteur de l'électricité et amagnétique, à distance du boîtier (1).

9. Installation de distribution de puissance de la moyenne tension suivant la revendication 8, **caractérisée en ce que** le moyen (9) de maintien est constitué pour un transport de la chaleur du dispositif (11) de maintien au boîtier (1).

10. Installation de distribution de puissance de la moyenne tension suivant l'une des revendications 6 à 9, **caractérisée en ce que** le moyen (11) de maintien est monté tournant sur le boîtier (1) et peut être déplacé au moyen d'un dispositif (14) d'entraînement monté à l'extérieur du boîtier (1), afin de régler les positions de commutation TERRE, OUVERT et FERMÉ du dispositif (6, 9, 10 à 16) de sectionnement.
